# EUROPÄISCHE PATENTSCHRIFT

(11) **EP 0 794 309 B1**
(45) Veröffentlichungstag und Bekanntmachung des Hinweises auf die Patenterteilung: **08.09.2004**
(21) Anmeldenummer: 97102297.5
(22) Anmeldetag: 13.02.1997
(51) Int. Cl.: E05D 15/26, E05F 1/10

(54) **Haltebeschlag für eine um eine horizontale Schwenkachse an einer Deckwand eines Schranks angelenkte Klappe**
Hold fitting for a shutter linked to the ceiling wall of a cabinet by means of a horizontal axis
Ferrure à arrêt pour un volet articulé autour d'un axe horizontal à la paroi de plafond d'une armoire

(30) Priorität: 08.03.1996 DE 29604354 U
(43) Veröffentlichungstag der Anmeldung: 10.09.1997
(73) Patentinhaber: Arturo Salice S.p.A., I-22060 Novedrate (Como) (IT)
(72) Erfinder:
(74) Vertreter: Gossel, Hans K., Dipl.-Ing.

(56) Entgegenhaltungen:
- EP-A- 0 635 614
- FR-A- 1 371 328
- FR-A- 1 419 272
- FR-A- 2 091 715
- LU-A- 55 310
- US-A- 1 716 394
- US-A- 4 991 255

## Beschreibung

Die Erfindung betrifft einen Haltebeschlag für eine um eine horizontale Schwenkachse schwenkbar an der Deckwand eines Schrankes angelenkte Klappe, mit einem mit dem Korpusteil des Schrankes gelenkig verbindbaren zweiarmigen Winkelhebel, dessen Schwenkachse zwischen den Hebelarmen liegt, wobei der längere Hebelarm durch eine rechtwinklig zur Schwenkachse an der Innenseite der Klappe befestigbaren Schiene geführt ist, und wobei an dem kürzeren Hebelarm ein Ende einer federnden Einrichtung, die vorzugsweise aus einer aus einem Federzylinder durch Gas- oder Federkraft ausfahrbaren und in diesen eindrückbaren Stange besteht, angelenkt ist, deren anderes Ende gelenkig mit dem Möbelkorpus verbunden ist. Der kürzere der Hebelarme des zweiarmigen Winkelhebels weist im geschlossenen Zustand der Klappe in das Innere des Schrankes.

Bei einem aus dem DE-GM 77 05 285 bekannten Haltebeschlag dieser Art ist das Ende der in dem Federzylinder geführten Stange mit dem äußeren Endbereich des Hebels gelenkig verbunden, wobei diese gelenkige Verbindung und die Lagerungen des Hebels und des Federzylinders an einer Seitenwand des Korpusteils die Eckpunkte eines Dreiecks bilden. Da mit Haltebeschlägen versehene Klappen üblicherweise in Kopfhöhe der Benutzer angeordnet sind, kann die mit dem bekannten Haltebeschlag versehene Klappe unterstützt durch die Federkraft gefährlich ausschwenken, so daß eine Verletzungsgefahr für den Benutzer besteht.

Aus der DE-OS 26 48 085 ist ein Haltebeschlag für eine Klappe bekannt, der einmal aus einem Lenker, dessen eines Ende an dem oberen Randbereich der Klappe und dessen anderes Ende an einer zurückversetzten Stelle mit der Oberseite des Schrankes gelenkig verbunden ist, und zum anderen aus einem mit einem Ende an einer Seitenwand angelenkten federbelasteten Hebelarm besteht, dessen anderes Ende im Abstand von der Anlenkstelle des Lenkers mit der Klappe gelenkig verbunden ist, so daß die Klappe durch den Lenker und den Hebelarm über vier Gelenke mit dem Schrankkorpus verbunden ist und dadurch aus ihrer vertikalen Verschlußsteltung in eine Öffnungsstellung verschwenkbar ist, in der sich diese schräg oberhalb des Korpusteils befindet. Abgesehen von dem komplizierten Schwenkmechanismus muß bei der Anlenkung der Klappe mit diesem bekannten Haltebeschlag oberhalb des Schrankes noch genügend Platz vorhanden sein, um die Klappe in ihre Öffnungsstellung verschwenken zu können.

Aus der DE-OS 36 05 637 ist ein Haltebeschlag für eine Klappe bekannt, bei der diese einerseits in ihrem mittleren Bereich durch einen Lenker mit dem Oberteil des Schranks und andererseits mit ihrem unteren Bereich durch zwei Lenker in seitlichen Führungsschienen der Seitenwände des Korpusteils verschieblich geführt ist, so daß sich die Klappe mit ihrem oberen Ende nach außen hin verschwenken läßt. Auch dieser Haltebeschlag besteht aus einem komplizierten Gelenksystem, wobei zusätzlich ein Gewichtsausgleich für die über den Kopf des Benutzers nach außen hin hinwegschwenkende Klappe vorgesehen werden muß.

Aus der LU-A-0055310, die die Merkmale des Oberbegriffs des Anspruchs 1 offenbart, ist ein Haltebeschlag für eine um eine horizontale Schwenkachse schwenkbar an der Deckwand eines Schrankes angelenkte Klappe bekannt, der einen mit dem Korpusteil des Schrankes gelenkig verbindbaren zweiarmigen Winkelhebel umfaßt. Der längere der beiden Hebelarme ist mittels einer an der Innenseite der Klappe befestigten Teleskop- oder Schlitzführung verschiebbar geführt. Der kürzere der Hebelarme ist mit einem Ende eines Gasdruckspeichers gelenkig verbunden, dessen anderes Ende mit einer Seitenwandung des Möbelkorpus gelenkig in Verbindung steht. Der kürzere Hebelarm des Winkelhebels weist im geschlossenen Zustand der Klappe in das innere des Schrankes. Die Schwenkachse des Winkelhebels sowie auch die Schwenkachse des anderen Endes des Gasdruckspeichers sind separat an der Seitenwand des Möbelkorpus angeordnet. Neben dem Nachteil, daß entsprechend der Montage an der Seitenwand der in der Breite des Schrankes zur Verfügung stehende Raum beschränkt wird, ergibt sich der Nachteil, daß aufgrund der getrennten Anordnung beider Schwenkachsen die Montage des Haltebeschlags verhältnismäßig umständlich und aufwendig ist.

Es ist daher die Aufgabe der Erfindung, einen Haltebeschlag der eingangs genannten Art zu schaffen, der sich in raumsparender Weise und nur mit geringem Montageaufwand befestigen läßt.

Erfindungsgemäß wird diese Aufgabe bei einem Haltebeschlag der eingangs angegebenen Art durch die Merkmalskombination des Anspruchs 1 gelöst.

Der erfindungsgemäße Haltebeschlag läßt sich im oberen Bereich des Korpusteils des Schrankes raumsparend montieren, ohne daß auskragende Teile störend in Erscheinung treten, die den Zugang zu dem Schrank oder den Stauraum beeinträchtigen. Aufgrund der Charakteristik der in Verlängerung des in das Innere des Schrankes weisenden kürzeren Hebelarms an diesem angelenkten in dem Federzylinder geführten Stange übt beim Öffnen die federnde Einrichtung auf die Klappe zunächst noch keine größeres, diese in die Öffnungsstellung verschwenkbares Moment aus, so daß ein unerwünschtes Aufschlagen vermieden ist. Die Befestigungsplatte läßt sich entweder im mittleren Bereich oder angrenzend an eine Seitenwand an der Deckplatte des Korpusteils befestigen. Die Anordnung der Schwenkachsen des Winkelhebels und des anderen Endes der federnden Einrichtung an einer Befestigungsplatte hat neben der insgesamt einfacheren Montage den Vorteil, daß, wenn diese Langlöcher aufweist, eine problemlose Bewegung der Befestigungsplatte zur Tiefenverstellung möglich ist. Der Winkelhebel ist zwischen den Schenkeln der Befestigungsplatte gelagert.

Vorzugsweise schließen die beiden Hebelarme des Winkelhebels einen stumpfen Winkel ein, wobei die Wirkungslinie der Federkraft bei geschlossener Klappe oberhalb der Schwenkachse des Winkelhebels verläuft, so daß die federnde Einrichtung in der geschlossenen Stellung der Klappe auf diese ein in Schließrichtung wirkendes Moment ausübt, durch das die Klappe in ihrer geschlossenen Stellung gehalten wird und das bei Öffnen der Klappe erst überwunden werden muß, bevor die federnde Einrichtung auf den kürzeren Hebelarm nach Durchgang durch die Totpunktstellung ein in Öffnungsrichtung wirkendes Moment ausübt.

Zweckmäßigerweise ist der längere Hebelarm in seiner Länge verstellbar, so daß er einfach und schnell an unterschiedliche Längen der Klappen angepaßt werden kann.

Zweckmäßigerweise ist zwischen den Schenkeln oberhalb der Lagerachse des Winkelhebels ein Anschlagstift für den Winkelhebel gehaltert. Dieser Anschlagstift begrenzt den Schwenkwinkel und entlastet damit die die Klappe mit der Deckwand verbindenden Scharniere.

In weiterer bevorzugter Ausgestaltung der Erfindung ist vorgesehen, daß der Anschlagstift drehbar gelagert ist und einen exzentrischen Schaft besitzt. Diese Ausgestaltung vereinfacht die Montage des Haltebeschlags, weil sich bei entsprechender Drehung des exzentrischen Schafts der Federzylinder mit auf Anschlag ausgefahrener Stange einbauen läßt.

Der erfindungsgemäße Haltebeschlag eignet sich in besonderer Weise auch als Hebevorrichtung für eine zweiflügelige Faltklappe.

Aus einem Firmenprospekt der italienischen Firma CEAM ist eine Hebevorrichtung für eine zweiflügelige Klappe bekannt, die aus einem Winkelhebel besteht, an dessen kürzeren Arm die Stange eines Federzylinders angelenkt ist und auf dessen längeren Arm eine Hülse teleskopartig ausziehbar geführt ist, deren vorderes Ende gelenkig mit dem unteren Flügel der zweiflügeligen Klappe verbunden ist. Dieser bekannte Haltebeschlag beeinträchtigt den freien Zugriff zum Innern des Schrankes.

Nach einer besonders bevorzugten Ausführungsform ist daher vorgesehen, daß die Klappe der obere Flügel einer zweiflügeligen Faltklappe ist, deren unterer Flügel an einem Tragteil angelenkt ist, das in einer an der Seitenwand des Korpusteils angelenkten Führungsschiene geführt ist. Die Charakteristik der federnden Einrichtung läßt sich so wählen, daß die zweiflügelige Faltklappe nach einem kurzen Ausziehen und Anheben des unteren Flügels über einen Handgriff selbstätig unter der Federkraft in die Öffnungsstellung schwenkt.

Nach einer weiteren bevorzugten Ausführungsform ist vorgesehen, daß das Tragteil aus einem länglichen Schlittenteil, das in seinem mittleren Bereich zu seiner Verriegelung in einer C-förmigen Führungsschiene mit einem durch einen Bolzen um eine zur Führungsschiene rechtwinkelige Achse verdrehbaren, hammerförmigen Kopf versehen ist, dessen Breite kleiner und dessen Länge größer ist als die Breite des zwischen den von den Schenkeln der Führungsschiene abgewinkelten Stegen gebildeten Längsschlitzes, und aus einem mit dem Schlittenteil verbundenen Halteteil zur Befestigung eines den Türflügel tragenden Beschlagteils, vorzugsweise eines Scharnierarms. Ein derartiges Tragteil ist aus der DE-OS 43 24 340 bekannt, auf die zur näheren Beschreibung verwiesen wird.

Vorzugsweise ist das Schlittenteil mit einem den Längsschlitz durchsetzenden Lagerteil versehen, in dem das Halteteil um eine quer zu dem Schlittenteil verlaufende Achse schwenkbar gelagert ist. Ein derartiges Tragteil, das sich leichter montieren läßt, ist aus DE-296 02 424.4 bekannt, auf die zur näheren Darstellung des Tragteils verwiesen wird.

Nur der obere Türflügel wird von dem Haltebeschlag abgestützt und der untere Türflügel ist durch die in der DE-OS 43 24 340 und der DE-296 02 424.4 beschriebenen Tragteile in vertikalen Führungsschienen der Seitenwände geführt. Der Benutzer braucht daher nur zum Öffnen den unteren Türflügel über einen entsprechenden Türgriff zu sich heranzuziehen, so daß beide Türflügel beim Öffnen über den Kopf des Benutzers geschwenkt werden, ohne von dem Möbelkorpus erheblich auszukragen.

Gegebenerweise können sowohl der Haltebeschlag als auch die seitlichen Führungsschienen mit den Tragteilen doppelt vorhanden sein, also mit beiden seitlichen Endbereichen der Klappe bzw. der zweiflügeligen Faltklappe verbunden.

Zur Anpassung der Federkraft an die auf die Klappe wirkende Haltekraft bzw. die das Verschwenken unterstützende Kraft ist nach einer bevorzugten Ausführungsform vorgesehen, daß der kürzere Hebelarm des zweiarmigen Winkelhebels in seiner Länge verstellbar ist. Zweckmäßigerweise ist der kürzere Hebelarm auch in seiner Winkellage zu dem längeren Hebelarm einstellbar oder verstellbar.

Auf dem kürzeren Hebelarm kann ein Verstellteil verschieblich geführt sein, das mit einer Bohrung zum Anlenken der federnden Einrichtung versehen ist.

Zweckmäßigerweise ist der kürzere Hebelarm mit zwei Langlöchern versehen, wobei das Verstellteil den kürzeren Hebelarm U-förmig einfaßt und in den Schenkeln des Verstellteils die Langlöcher durchsetzende und in diesen geführte Stifte gehaltert sind. Die Langlöcher können derart zueinander geneigt sein, daß das Verstellteil auf dem kürzeren Hebelarm auf einen Kreisbogen verschoben wird. Diese Art der Verschiebung ist zweckmäßig, um die Charakteristik der Gasfeder nicht zu verändern.

Nach einer weiteren bevorzugten Ausführungsform ist vorgesehen, daß an dem Winkelhebel eine drehbare exzentrische Scheibe gelagert ist, die in eine Bohrung oder ein Langloch des Verstellteils greift und zu ihrer Drehung beispielsweise mit einem Schraubenzieher mit einem Schlitz oder einem Kreuzschlitz versehen ist. Die exzentrische Scheibe ist zweckmäßgierweise kraftschlüssig mit ihrem Schaft in einer Bohrung des Winkelhebels gehalten, so daß sie nur nach Überwindung einer Reibkraft gedreht werden kann.

Ein Ausführungsbeispiel der Erfindung wird nachstehend anhand der Zeichnung näher erläutert. In dieser zeigt
- Fig. 1: eine perspektivische Ansicht des montierten Haltebeschlags im geschlossenen Zustand der Möbelklappe,
- Fig. 2: einen Schnitt durch einen durch einezweiflügelige Faltklappe geschlossenen Schrank mit einer Seitenansicht des Haltebeschlages und des in einer an einer Seitenwand des Korpusteils befestigten Führungsschiene geführten Halteteils, das gelenkig mit dem unteren Endbereich des unteren Klappenflügels verbunden ist,
- Fig. 3: einen der Fig. 2 entsprechenden Schnitt bzw. entsprechende Seitenansicht im geöffneten Zustand der zweiflügeligen Faltklappe,
- Fig. 4: eine Draufsicht auf die Befestigungsplatte für den Federzylinder und den zweiarmigen Winkelhebel,
- Fig. 5: eine Draufsicht auf einen Teil eines zweiteilig ausgebildeten Winkelhebels nach einer zweiten Ausführungsform der Erfindung,
- Fig. 6: eine Draufsicht auf den anderen Teil des zweiteiligen Winkelhebels,
- Fig. 7: einen Querschnitt durch den aus den Teilen gemäß den Fig. 5 und 6 zusammengesetzten Winkelhebel.
- Fig. 8: eine Seitenansicht eines Winkelhebels mit verstellbarem kürzeren Hebelarm,
- Fig. 9: den Winkelhebel nach Fig. 8 mit entferntem Verstellteil und
- Fig. 10 und 11: zwei Ansichten des Verstellteils.

Wie aus Fig. 1 ersichtlich ist, besteht der Haltebeschlag aus einer im wesentlichen rechteckigen Befestigungsplatte 1, die mit zwei parallel zueinander verlaufenden und rechtwinkelig auf dieser stehenden Stegen oder Schenkeln 2 verbunden ist. Im hinteren Endbereich sind die Schenkel 2 mit buchsenartigen Verbreiterungen 3 versehen, die von fluchtenden Querbohrungen 4 durchsetzt sind. In diesen Querbohrungen ist ein Bolzen gehaltert, auf dem das hintere Ende des Federzylinders 5 über einen mit einer Lagerbohrung verstehenen Steg 6 schwenkbar gelagert ist.

Im vorderen Endbereich sind die Schenkel 2 mit fluchtenden Querbohrungen versehen, in denen ein Lagerbolzen 7 gehaltert ist, auf dem ein Winkelhebel 8 schwenkbar gelagert ist. Der Winkelhebel 8 besteht aus einem kürzeren Hebelarm 9 und einem längeren Hebelarm 10, der an seinem freien Ende mit zwei auf einem diesen in einer Querbohrung durchsetzenden Stift gelagerten Rollen 11 versehen ist. Der kürzere Hebelarm 9 weist ein gegabeltes Ende auf, zwischen dessen Schenkeln in fluchtenden Bohrungen ein Bolzen gehaltert ist, auf dem das vordere Ende der in dem Federzylinder 5 verschieblich geführten Stange 12 in einer Querbohrung gelagert ist.

Bei der aus dem Federzylinder 5 und der in diesem geführten Stange 12 bestehenden federnden Einrichtung kann es sich um eine Gasfeder oder aber auch um eine Einrichtung handeln, bei der in dem Federzylinder 5 zwischen dessen Boden und der Stange eine Schraubenfeder eingespannt ist.

Die Befestigungsplatte ist beidseits der Schenkel 2 mit Befestigungsbohrungen 13 versehen, über die sie durch Befestigungsschrauben mittig an der Deckplatte 14 eines Schranks oder gegebenenfalls nahe einer Seitenwand befestigt werden kann.

Mit der Deckplatte 14 ist durch übliche Lenker-Topf-Scharniere 15 um eine horizontale Achse schwenkbar eine Klappe 16 verbunden. An der Innenseite der Klappe 16 ist eine C-förmige Führungsschiene 17 befestigt, in der die Rollen 11 des längeren Hebelarms 10 des Winkelhebels 8 geführt sind.

Die Hebelarme 9, 10 des Winkelhebels 8 schließen, wie aus den Fig. 3 und 7 ersichtlich ist, einen stumpfen Winkel ein.

Zwischen den Bohrungen der Schenkel 2 für den Lagerbolzen 7 und der Befestigungsplatte sind die Schenkel mit weiteren fluchtenden Bohrungen 19 versehen, in denen ein Bolzen 20 mit einem exzentrischen Schaftteil 21 gehaltert ist. Der Bolzen 20 ist durch einen Schraubenzieher verdrehbar, so daß sich die Exzentrizität des Schafts 21 einstellen läßt. Der Bolzen 20 dient in der aus Fig. 3 ersichtlichen Weise als Anschlag für den Winkelhebel 8 in der Öffnungsstellung.

Aus den Fig. 5 bis 7 ist ein Winkelhebel ersichtlich, dessen längerer Arm verstellbar ausgebildet ist. Der Grundkörper 24 des Winkelhebels weist einen U-förmigen Querschnitt auf. Zwischen den seitlichen Schenkeln des längeren Hebelarms 25 ist das verschiebliche Verlängerungsteil 26 verschieblich geführt. Zu diesem Zweck besitzt das Verlängerungsteil 26 ein Langloch 27, das ein Stift 28 durchsetzt, der in den Schenkeln des längeren Arms 25 gehaltert ist. In seinem vorderen Bereich ist der längere Arm in seinem Stegteil mit einem Langloch 29 versehen, das eine in eine Gewindebohrung 30 des Verlängerungsteils 26 einschraubbare Fixierschraube 31 durchsetzt, deren verbreiteter Kopf sich auf den Rändern des Langloches 29 abstützt.

Wie aus den Fig. 2 und 3 ersichtlich ist, bildet die Klappe 16 den oberen Flügel einer zweiflügeligen Faltklappe, deren unterer Flügel 32 durch ein Scharnierband 33 mit dem oberen Flügel 16 verbunden ist. Der untere Flügel ist in seinem mittleren Bereich auf seiner Außenseite mit einem Handgriff 34 versehen. Mindestens an einer Seitenwand des Schranks ist parallel zu den Öffnungsrändern eine C-förmige Führungsschiene 35 befestigt, in der ein Tragteil 36 verschieblich geführt ist, der über ein übliches Viergelenk-Doppellenker-Scharnier 37 mit dem unteren Randbereich des unteren Flügels verbunden ist. Wegen der näheren Ausgestaltung der Tragteile 36 und deren Verbindung durch die Scharniere 37 mit den unteren Flügeln und der Ausgestaltung der Führungsschienen 35 wird auf die DE-OS 43 24 340 und die DE-296 02 424.4 verwiesen.

Wie aus Fig. 2 ersichtlich ist, erstreckt sich der Federzylinder mit der in diesem gegen Federkraft verschieblich geführten Stange im geschlossenen Zustand der Klappen etwa parallel zur Deckwandung 14 in das Schrankinnere. Aufgrund des stumpfen Winkels, den die Arme 9, 10 des Winkelhebels 8 einschließen, übt die federnde Einrichtung in der Schließstellung ein Schließmoment auf die Klappen aus.

Wie aus Fig. 3 ersichtlich ist, überragt der kürzere Hebelarm des Winkelhebels 8 in der geöffneten Stellung den unteren Flügel der Faltklappe nur unwesentlich, so daß der Zugang zum Inneren des Schranks durch den erfindungsgemäßen hebenden Haltebeschlag kaum beeinträchtigt wird.

Der längere Hebelarm 10 liegt sowohl in der geschlossenen Stellung als auch in der geöffneten Stellung der Faltklappe dicht an dem oberen Flügel 16 an, so daß er nur wenig Raum beansprucht.

In der aus Fig. 3 ersichtlichen vollständig geöffneten Stellung der Faltklappe werden die Scharniere durch den Winkelhebel 9 nicht überlastet, weil sich der längere Hebelarm in der Öffnungsstellung auf den durch den Querstift 20 gebildeten Anschlag abstützt.

Der exzentrische Stift 20 bildet nicht nur einen Anschlag, sondern er läßt sich zum Zwecke der Montage auch in eine Stellung drehen, in der die auf ihre größte Länge ausgefahrene Gasfeder oder Federeinrichtung montiert werden kann. Nach der Montage wird der exzentrische Bolzen in eine Stellung gedreht, in der sich der Winkelhebel unter Vorspannung auf diesem abstützt.

Zur Montage des erfindungsgemäßen Haltebeschlages wird zunächst die Befestigungsplatte 1 an der Innenseite der Deckplatte befestigt. Über die Langlöcher läßt sich die Befestigungsplatte zur Tiefenverstellung bewegen. Der Winkelhebel ist zweckmäßigerweise bereits zwischen den Schenkeln der Befestigungsplatte gelagert. Anschließend wird in der gestreckten Stellung die Gasfeder bzw. die federnde Einrichtung montiert. Nach der Montage wird der längere Hebelarm des Winkelhebels um einen kleinen Winkel in die Schließstellung von Hand verschwenkt und der Bolzen 20 wird um einen kleinen Winkel in eine Stellung gedreht, in der sich der längere Hebelarm unter Federkraft auf diesem abstützt. Der obere Türflügel wird zweckmäßigerweise über übliche Scharniere, vorzugsweise sog. Clipscharniere, an der Deckwandung angelenkt. Der untere Türflügel wird sodann in bekannter Weise mit dem Tragteil verbunden.

Der aus Fig. 8 ersichtliche Winkelhebel 40 besteht aus einem aus Fig. 9 ersichtlichen einstückigen Grundkörper 41. Dieser Grundkörper kann aus einem dickeren Blech ausgestanzt sein oder aber auch aus einem Paket dünnerer Bleche bestehen, die dann zu einem Grundkörpere miteinander vernietet sind. Zur Aussteifung ist der längere Hebelarm mit einer Sicke 42 versehen.

Auf dem Grundkörper 41 ist ein Verstellteil 43 verschieblich geführt. Das Verstellteil 43 besteht aus einem U-förmig gebogenem Mittelteil 44, mit dem es den kürzeren Hebelarm 45 des Grundkörpers 41 einfaßt. Der kürzere Hebelarm 45 ist in der aus Fig. 9 ersichtlichen Weise mit zwei geneigt zueinander angeordneten Langlöchern 46 versehen. In den Schenkeln 47, 48 des Mittelteils 44 sind in fluchtenden Bohrungen 49 zwei Stifte vernietet, die die Langlöcher 46 durchsetzen.

Das Verstellteil 43 weist an seinem freien gegabelten Ende fluchtende Bohrungen 50 zum Anlenken der Kolbenstange der Gasfeder auf. Der Schenkel 48 des Verstellteils 43 ist verlängert und mit einem Langloch 51 versehen. In dieses Langloch 51 greift ein kreisscheibenförmiger und mit einem Kreuzschlitz versehener Exzenter 52, dessen exzentrischer Schaft in einer Bohrung 53 des längeren Hebelarms derart vernietet ist, daß er in dieser reibschlüssig, aber drehbar gehalten ist. Die Langlöcher 46 sind derart zueinander geneigt, daß das Verstellteil 43 bei einer Drehung des Exzenters 42 etwa auf der strichpunktierten Kreislinie 54 in Fig. 8 verschoben wird.

Das Verstellteil ist in Fig. 8 in gestrichelten Linien in seiner verlängertene Stellung dargestellt.

## Patentansprüche

1. Haltebeschlag für eine um eine horizontale Schwenkachse schwenkbar an der Deckwand (14) eines Schrankes angelenkte Klappe (16), mit:
a) einem mit dem Korpusteil des Schrankes gelenkig verbindbaren zweiarmigen Winkelhebel (8), dessen Schwenkachse zwischen den Hebelarmen (9, 10) liegt,
b) wobei das freie Ende des längeren Hebelarms (10) in einer rechtwinkelig zur Schwenkachse an der Innenseite der Klappe (16) befestigbaren Schiene (17) des Haltebeschlags geführt ist,
c) wobei an dem kürzeren Hebelarm (9) ein Ende einer federnden Einrichtung (5, 12) des Haltebeschlags, die vorzugsweise aus einer aus einem Federzylinder durch Gas- oder Federkraft ausfahrbaren und in diesen eindrückbaren Stange besteht, angelenkt ist, deren anderes Ende gelenkig mit dem Möbelkorpus verbindbar ist,
d) und wobei der kürzere Hebelarm (9) des zweiarmigen Winkelhebels (8) im geschlossenem Zustand der Klappe (16; 32) in das Innere des Schrankes weist
**dadurch gekennzeichnet, daß**
e) die die Schwenkachsen definierenden Lagerbolzen des Winkelhebels (8) und des anderen Endes der federnden Einrichtung (5, 12) je zwischen den aufragenden Schenkeln (2) und je in fluchtenden Querbohrungen dieser Schenkel (2) einer an der Deckwand des Schrankes befestigbaren Befestigungsplatte (1) des Haltebeschlags schwenkbar gelagert sind.

2. Haltebeschlag nach Anspruch 1, **dadurch gekennzeichnet, daß** die beiden Hebelarme (9, 10) einen stumpfen Winkel einschließen und die Wirkungslinie der Federkraft bei geschlossener Klappe (16, 32) oberhalb der Schwenkachse (7) des Winkelhebels (8) verläuft.

3. Haltebeschlag nach Anspruch 1 oder 2, **dadurch gekennzeichnet, daß** der längere Hebelarm (10) in seiner Länge verstellbar ist.

4. Haltebeschlag nach einem der Ansprüche 1 bis 3, **dadurch gekennzeichnet, daß** zwischen den Schenkeln (2) oberhalb der Lagerachse (7) des Winkelhebels (8) ein Anschlagstift (20) für den Winkelhebel (8) gehaltert ist.

5. Haltebeschlag nach Anspruch 4, **dadurch gekennzeichnet, daß** der Anschlagstift (20) drehbar gelagert ist und einen exzentrischen Schaft (21) besitzt.

6. Haltebeschlag nach einem der Ansprüche 1 bis 5, **dadurch gekennzeichnet, daß** die Klappe (16) der obere Flügel einer zweiflügeligen Faltklappe (16, 32) ist, deren unterer Flügel (32) an einem Tragteil (36) angelenkt ist, das in einer in der Seitenwand des Korpusteils angelenkten Führungsschiene (35) geführt ist.

7. Haltebeschlag nach Anspruch 6, **dadurch gekennzeichnet, daß** das Tragteil aus einem länglichen Schlittenteil, das in seinem mittleren Bereich zu seiner Verriegelung in einer C-förmigen Führungsschiene mit einem durch einen Bolzen um eine zur Führungsschiene rechtwinkelige Achse verdrehbaren, hammerförmigen Kopf versehen ist, dessen Breite kleiner und dessen Länge größer ist als die Breite des zwischen den von den Schenkeln der Führungsschiene abgewinkelten Stegen gebildeten Längsschlitzes, und aus einem mit dem Schlittenteil verbundenen Halteteil zur Befestigung eines den Türflügel tragenden Beschlagteils, vorzugsweise eines Scharnierarms, besteht.

8. Haltebeschlag nach Anspruch 7, **dadurch gekennzeichnet, daß** das Schlittenteil mit einem den Längsschlitz durchsetzenden Lagerteil versehen ist, in dem das Lagerteil um eine quer zu dem Schlittenteil verlaufende Achse schwenkbar gelagert ist.

9. Haltebeschlag nach einem der Ansprüche 1 bis 8, **dadurch gekennzeichnet, daß** der kürzere Hebelarm des zweiarmigen Winkelhebels in seiner Länge verstellbar ist.

10. Haltebeschlag nach Anspruch 9, **dadurch gekennzeichnet, daß** der kürzere Hebelarm des zweiarmigen Winkelhebels in seiner Winkellage zu dem längeren Hebelarm verstellbar ist.

11. Haltebeschlag nach Anspruch 9 oder 10, **dadurch gekennzeichnet, daß** auf dem kürzeren Hebelarm (45) ein Verstellteil (43) verschieblich geführt ist, das mit einer Bohrung (50) zum Anlenken der federnden Einrichtung (5) versehen ist.

12. Haltebeschlag nach Anspruch 11, **dadurch gekennzeichnet, daß** der kürzere Hebelarm (45) mit zwei Langlöchern (46) versehen ist, daß das Verstellteil (43) den kürzeren Hebelarm (45) U-förmig einfaßt und daß in den Schenkeln (47, 48) des Verstellteils (43) die Langlöcher (46) durchsetzende und in diesen geführte Stifte gehaltert sind.

13. Haltebeschlag nach Anspruch 12, **dadurch gekennzeichnet, daß** die Langlöcher (46) derart zueinander geneigt sind, daß das Verstellteil (43) auf den kürzeren Hebelarm (45) auf einem Kreisbogen (54) verschoben wird.

14. Haltebeschlag nach einem der Ansprüche 11 bis 13, **dadurch gekennzeichnet, daß** an den Winkelhebel eine drehbare exzentrische Scheibe (52) gelagert ist, die in eine Bohrung oder ein Langloch (51) des Verstellteils (43) greift und zu ihrer Drehung mit einem Schlitz oder Kreuzschlitz versehen ist.

## Claims

1. A holding fitting for a flap (16) hinged pivotally about a horizontal pivot axis at the top wall (14) of a cupboard, comprising:
a) a two-armed bell crank lever (8) which can be hingedly connected to the carcass part of the cupboard and whose pivot axis lies between the lever arms (9, 10);
b) wherein the free end of the longer lever arm (10) is guided in a rail (17) of the holding fitting which can be secured to the inside of the flap (16) at a right angle to the pivot axis;
c) wherein one end of a resilient device (5, 12) of the holding fitting is hingedly connected to the shorter lever arm (9), said resilient device preferably consisting of a rod which can be moved out of and pressed into a spring-loaded cylinder by gas force or spring force, and whose other end can be hingedly connected to the furniture carcass;
d) and wherein the shorter lever arm (9) of the two-armed bell crank lever (8) faces towards the interior of the cupboard in the closed state of the flap (16; 32),
**characterised in that**
e) the positioning bolts of the bell crank lever (8) and of the other end of the resilient device (5, 12) defining the pivot axes are respectively pivotally supported between the upwardly projecting limbs (2) and in aligned transverse bores of said limb (2) of a fastening plate (1) of the holding fitting which can be fastened to the top wall of the cupboard.

2. A holding fitting in accordance with claim 1, wherein the two lever arms (9, 10) include an obtuse angle and the line of action of the spring force extends above the pivot axis (7) of the bell crank lever (8) with a closed flap (16, 32).

3. A holding fitting in accordance with either of claims 1 or 2, wherein the longer lever arm (10) is adjustable in its length.

4. A holding fitting in accordance with any of claims 1 to 3, wherein an abutment pin (20) for the bell crank lever (8) is held between the limbs (2) above the bearing axis (7) of the bell crank lever (8).

5. A holding fitting in accordance with claim 4, wherein the abutment pin (20) is rotatably supported and has an eccentric shaft (21).

6. A holding fitting in accordance with any of claims 1 to 5, wherein the flap (16) is the upper leaf of a two-leaf folding flap (16, 32) whose lower leaf (32) is hinged to a support part (36) which is guided in a guide rail (35) hinged in the side wall of the carcass part.

7. A holding fitting in accordance with claim 6, wherein the support part consists of an elongate carriage part which is provided - in its central region for its latching an a C-shaped guide rail - with a hammer-shaped head, which is rotatable by a bolt about an axis at a right angle to the guide rail and whose width is smaller and whose length is larger than the width of the elongate slot formed between the webs angled from the limbs of the guide rail, and of a holding part connected to the carriage part for the fastening of a fitting part, preferably a hinge arm, supporting the door leaf.

8. A holding fitting in accordance with claim 7, wherein the carriage part is provided with a bearing part passing through the elongate slot in which the bearing part is pivotally supported about an axis extending transversely to the carriage part.

9. A holding fitting in accordance with any of claims 1 to 8, wherein the shorter lever arm of the two-armed bell crank lever is adjustable in its length.

10. A holding fitting in accordance with claim 9, wherein the shorter lever arm of the two-armed bell crank lever is adjustable in its angular position with respect to the longer lever arm.

11. A holding fitting in accordance with either of claims 9 or 10, wherein an adjustment part (43) is displaceably guided on the shorter lever arm (45) and is provided with a bore (50) for the hinging of the resilient device (5).

12. A holding fitting in accordance with claim 11, wherein the shorter lever arm (45) is provided with two elongate holes (46); wherein the adjustment part (43) encompasses the shorter lever arm (45) in a U shape; and wherein pins passing through the elongate holes (46) and guided in them are held in the limbs (47, 48) of the adjustment part (43).

13. A holding fitting in accordance with claim 12, wherein the elongate holes (46) are inclined towards one another such that the adjustment part (43) is displaced on an arc of a circle (54) on the shorter lever arm (45).

14. A holding fitting in accordance with any of claims 11 to 13, wherein a rotatable, eccentric disc (52) is supported at the bell crank lever and engages into a bore or into an elongate hole (51) of the adjustment part (43) and is provided for its rotation with a slit or a cross-slit.

## Revendications

1. Ferrure d'arrêt pour un volet (16) articulé autour d'un axe de pivotement horizontal sur la paroi de plafond (14) d'une armoire, comportant :
a) un levier coudé (8) à deux bras qui est susceptible d'être relié en articulation au corps de l'armoire et dont l'axe de pivotement est situé entre les bras de levier (9, 10),
b) dans laquelle l'extrémité libre du bras de levier plus long (10) est guidée dans un rail (17) de la ferrure d'arrêt susceptible d'être fixé à angle droit par rapport à l'axe de pivotement sur le côté intérieur du volet (16),
c) sur le bras de levier plus court (9) est articulée une extrémité d'un dispositif élastique (5, 12) de la ferrure d'arrêt, constitué de préférence par une barre déployable par force de gaz ou par force élastique hors d'un cylindre élastique et rétractable dans celui-ci, dont l'autre extrémité est susceptible d'être reliée en articulation au corps du meuble,
d) et dans laquelle le bras de levier plus court (9) du levier coudé (8) à deux bras est dirigé vers l'intérieur de l'armoire dans l'état fermé du volet (16 ; 32),
**caractérisée en ce que**
e) les goujons de montage définissant l'axe de pivotement du levier coudé (8) et de l'autre extrémité du dispositif élastique (5, 12) sont montés chacun avec faculté de pivotement entre les branches montantes (2) et chacun dans des perçages transversaux en alignement de ces branches (2) d'une plaque de fixation (1 ), susceptible d'être fixée sur la paroi de plafond de l'armoire, de la ferrure d'arrêt.

2. Ferrure d'arrêt selon la revendication 1, **caractérisée en ce que** les deux bras de levier (9, 10) définissent un angle obtus et la ligne d'action de la force élastique s'étend au-dessus de l'axe de pivotement (7) du levier coudé (8), le volet (16, 32) étant fermé.

3. Ferrure d'arrêt selon l'une ou l'autre des revendications 1 et 2, **caractérisée en ce que** le bras de levier plus long (10) est variable en longueur.

4. Ferrure d'arrêt selon l'une des revendications 1 à 3, **caractérisée en ce qu'**une goupille de butée (20) pour le levier coudé (8) est montée entre les branches (2) au-dessus de l'axe de montage (7) du levier coudé (8).

5. Ferrure d'arrêt selon la revendication 4, **caractérisée en ce que** la goupille de butée (20) est montée en rotation et possède une tige excentrique (21).

6. Ferrure d'arrêt selon l'une des revendications 1 à 5, **caractérisée en ce que** le volet (16) est l'aile supérieure d'un volet pliant (16, 32) à deux ailes, dont l'aile inférieure (32) est articulée sur un élément porteur (36) qui est guidé dans un rail de guidage (35) articulé dans la paroi latérale du corps.

7. Ferrure d'arrêt selon la revendication 6, **caractérisée en ce que** l'élément porteur est constitué par une partie allongée formant chariot qui, dans sa zone médiane, pour la verrouiller dans un rail de guidage en forme de C, est pourvue d'une tête en forme de marteau et mobile en rotation par un goujon autour d'un axe perpendiculaire au rail de guidage, tête dont la largeur est inférieure et dont la longueur est supérieure à la largeur de la fente longitudinale formée entre les barrettes coudées depuis les branches du rail de guidage, ainsi que par une partie de retenue reliée à la partie formant chariot et destinée à la fixation d'une partie de ferrure portant le vantail de porte, de préférence d'un bras de charnière.

8. Ferrure d'arrêt selon la revendication 7, **caractérisée en ce que** la partie formant chariot est pourvue d'un élément formant palier traversant la fente longitudinale dans laquelle l'élément formant palier est monté mobile en pivotement autour d'un axe qui s'étend transversalement à la partie formant chariot.

9. Ferrure d'arrêt selon l'une des revendications 1 à 8, **caractérisée en ce que** le bras de levier plus court du levier coudé à deux bras est variable en longueur.

10. Ferrure d'arrêt selon la revendication 9, **caractérisée en ce que** le bras de levier plus court du levier coudé à deux bras est variable dans sa position angulaire par rapport au bras de levier plus long.

11. Ferrure d'arrêt selon l'une ou l'autre des revendications 9 et 10, **caractérisée en ce qu'**un élément de positionnement (43) est guidé en translation sur le bras de levier plus court (45) et est pourvu d'un perçage (50) pour fixer en articulation le dispositif élastique (5).

12. Ferrure d'arrêt selon la revendication 11, **caractérisée en ce que** le bras de levier plus court (45) est pourvu de deux trous oblongs (46), **en ce que** l'élément de positionnement (43) entoure en forme de U le bras de levier plus court (45), et **en ce que** des goupilles traversant les trous oblongs (46) et guidées dans ceux-ci sont montées dans les branches (47, 48) de l'élément de positionnement (43).

13. Ferrure d'arrêt selon la revendication 12, **caractérisée en ce que** les trous oblongs (46) sont inclinés l'un par rapport à l'autre de telle sorte que l'élément de positionnement (43) est déplacé sur le bras de levier plus court (45) sur une trajectoire circulaire (54).

14. Ferrure d'arrêt selon l'une des revendications 11 à 13, **caractérisée en ce que** sur le levier coudé est montée un disque excentrique rotatif (52) qui s'engage dans un perçage ou dans un trou oblong (51 ) de l'élément de positionnement (43) et qui est pourvu d'une fente ou d'une empreinte cruciforme pour le faire tourner.
